# EUROPÄISCHE PATENTSCHRIFT

(11) **EP 3 408 855 B1**
(45) Veröffentlichungstag und Bekanntmachung des Hinweises auf die Patenterteilung: **25.12.2019**
(21) Anmeldenummer: 17704169.6
(22) Anmeldetag: 20.01.2017
(51) Int. Cl.: H01F 7/126, H01F 7/128, H01F 7/16, F01L 1/34, F01L 13/00

(54) **ELEKTROMAGNETISCHE STELLVORRICHTUNG UND VERWENDUNG EINER SOLCHEN**
ELECTROMAGNETIC ACTUATING DEVICE AND USE THEREOF
DISPOSITIF DE RÉGLAGE ÉLECTROMAGNÉTIQUE ET UTILISATION DE CE DISPOSITIF

(30) Priorität: 25.01.2016 DE 102016101263
(43) Veröffentlichungstag der Anmeldung: 05.12.2018
(73) Patentinhaber: ETO MAGNETIC GmbH, 78333 Stockach (DE)
(72) Erfinder: VINCON, Peter, 78333 Stockach (DE); GOLZ, Thomas, 79341 Kenzingen (DE); BÖLLING, Sebastian, 88682 Salem (DE); FANGAUER, Philipp, 78465 Konstanz (DE); HAMMER, Reinhold, 79713 Bad Säckingen (DE)
(74) Vertreter: Patentanwälte Behrmann Wagner PartG mbB
(86) Internationale Anmeldenummer: PCT/EP2017/051190
(87) Internationale Veröffentlichungsnummer: WO 2017/129488

(56) Entgegenhaltungen:
- DE-A1-102012 018 095
- DE-U1- 20 114 466
- DE-U1-202008 008 142

## Beschreibung

Die vorliegende Erfindung betrifft eine elektromagnetische Stellvorrichtung nach dem Oberbegriff des Hauptanspruchs.

Ferner betrifft die vorliegende Erfindung eine Verwendung einer derartigen elektromagnetischen Stellvorrichtung.

Elektromagnetische Stellvorrichtungen, bei welchen eine stößelartig ausgebildete und als Reaktion auf eine Bestromung stationärer Spulenmittel antreibbare Ankereinheit entlang einer axialen Richtung aus einem Aktuatorgehäuse herausbewegbar geführt ist, sind aus dem Stand der Technik allgemein bekannt und werden für verschiedenste Stellaufgaben, insbesondere auch in einem Kraftfahrzeugkontext, eingesetzt.

Dabei hat sich etwa eine Verwendung derartiger Aktuatoren für eine Nockenwellenverstellung eines Verbrennungsmotors als günstige Verwendung herausgestellt; gattungsgemäße Aktuatoren, bei welchen etwa ankerseitig Permanentmagneten abstoßend mit den (bestromten) Spulenmitteln zusammenwirken, zeichnen sich durch kurze Schaltzeiten (damit eine hohe Schaltdynamik) und Robustheit und Zuverlässigkeit im Betrieb aus, sind zudem für eine preisgünstige Großserienfertigung geeignet.

Gerade jedoch der beschriebene Verwendungsfall der Nockenwellenverstellung benötigt üblicherweise mehr als eine Aktuatoreinheit; der gesteuert in eine Schaltnut (Nutenbahn) einer Nockenwelle zu Verstellzwecken eingreifende Ankerstößel benötigt nämlich im Regelfall mindestens einen zweiten, üblicherweise benachbart vorzusehenden Stößel, um neben einer ersten auch eine zweite entgegengesetzte Bewegung der Nockenwelle bewirken zu können. Diese Technologie ist als solche allgemein bekannt und wird serienmäßig in Kraftfahrzeugen verwendet. Im Hinblick auf eine Anordnung einer Mehrzahl von Ankerstößeln ist es dabei einerseits bekannt, in einem gemeinsamen Gehäuse diese Stößel (als jeweilige Ankerstößel) benachbart zueinander vorzusehen und geeignet zu betreiben.

Dies führt jedoch zu großen Gehäusemaßen, wenn Mindest-(eingriffs-) Abstände der Stößelenden sichergestellt werden müssen. Derartige große Gehäuse sind wiederum problematisch beim Einbau unter beengten Platzbedingungen am Motorblock. Auch ist eine solche Anordnung im Hinblick auf an einem Kraftfahrzeug-Verbrennungsmotor unvermeidlich Montage- bzw. Betriebstoleranzen problematisch, denn eine mehrfache Stößelführung in einem gemeinsamen Gehäuse gestattet im Regelfall keinen Toleranzausgleich, wie er etwa für die z.B. thermisch bedingten Passprobleme im Einbaukontext notwendig wäre.

Dagegen bedeutet die Verwendung zweier oder mehrerer diskreter Aktuatoreinheiten nicht nur zusätzlichen Montage- und Verankerungsaufwand für jedes einzelne zugehörige Aktuatorgehäuse, auch ist jede dieser Aktuatoreinheiten gesondert elektrisch anzuschließen und zu verdrahten, so dass auch hier der konstruktive sowie der Montageaufwand erhöht ist. Gattungsbildender Stand der Technik bildet die eine elektromagnetische Stellvorrichtung offenbarende DE 10 2012 018095 A1, wobei eine Mehrzahl von Aktuatoreinheiten durch ein biegeschlaffes Filmscharnier mechanisch miteinander verbunden ist. Weitere elektromagnetische Stellvorrichtungen sind aus DE 20 2008 008 142 U1 und DE 201 14 466 U1 bekannt.

Aufgabe der vorliegenden Erfindung ist es daher, eine gattunsgemäße elektromagnetische Stellvorrichtung mit einer Mehrzahl von jeweils einen Ankerstößel relativ zu stationären Spulenmitteln bewegbar aufweisenden Aktuatoreinheiten sowohl im Hinblick auf kompakte, platzsparende Einbaumaße, als auch eine Unempfindlichkeit gegenüber Einbau- und Passtoleranzen am Einbauort, vor allem betreffend jeweilige, mit Eingriffsenden der Ankerstößel zusammenwirkende Stellpartner, zu verbessern, dabei eine Vorrichtung zu realisieren, welche gleichermaßen großserientauglich und kostengünstig herstellbar ist.

Die Aufgabe wird durch die elektromagnetische Stellvorrichtung mit den Merkmalen des Hauptanspruchs gelöst; vorteilhafte Weiterbildungen der Erfindung sind in den Unteransprüchen beschrieben. Zusätzlich Schutz im Rahmen der Erfindung wird beansprucht für eine Verwendung einer derartigen elektromagnetischen Verstellvorrichtung für den diskutierten bevorzugten (jedoch nicht ausschließlichen) Verwendungszweck im Rahmen einer Nockenwellenverstellung eines Kraftfahrzeug-Verbrennungsmotors.

In erfindungsgemäß vorteilhafter Weise ist die Mehrzahl der Aktuatoreinheiten (wobei ein bevorzugtes Ausführungsbeispiel zwei Aktuatoreinheiten aufweist) mit einer bügel- und/oder brückenartigen Verbindungseinheit aus polymerem Material mechanisch verbunden, so, dass die jeweiligen Aktuatorgehäuse der Aktuatoreinheiten durch Wirkung und entsprechend einer vorbestimmten Biegeeigenschaft bzw. Elastizität der Verbindungseinheit gegeneinander bewegbar sind. Auf diese Weise ist konstruktiv einfach, hochgradig einbau- und betriebssicher und gleichzeitig flexibel ein Toleranzausgleich ermöglicht, so dass erfindungsgemäß die Verbindungseinheit aus dem polymeren Material (welche weiter bevorzugt und vorteilhaft etwa ein glasfaserverstärkter Kunststoff, etwa Polyamid-GFK, sein kann), die Wirkung eines Toleranzausgleichsmittels im Rahmen der Erfindung erreicht.

Gerade unter fertigungstechnischen Aspekten ist es dabei günstig, diese bügel- bzw. brückenartige Verbindungseinheit, welche weiter bevorzugt auch mit einem vorbestimmten Knickwinkel versehen sein kann, mit den jeweils zugeordneten polymeren Aktuatorgehäusen im Wege eines automatisierten Fertigungsverfahrens zu verbinden, wobei dies vorteilhaft sowohl durch Verschweißen, Verkleben oder andere Fügetechniken erfolgen kann, ergänzend oder alternativ auch durch ein Umspritzen (etwa durch Einlegen eines derartigen Bügelkörpers in ein Spritzgießwerkzeug beim Fertigen der vorteilhaft und weiterbildend selbst wiederum aus spritzfähigem Polymermaterial realisiertem Aktuatorgehäuse); wiederum ergänzend oder alternativ kann auch eine einstückige Verbindung zusammen mit einem oder mehreren der Aktuatorgehäuse im Wege der Fertigung erfolgen.

Erfindungsgemäß ist es vorgesehen, dass die Stellvorrichtung lediglich eine Anschluss- und Steckereinheit für die Ansteuerung bzw. Bestromung der Mehrzahl der den jeweiligen Aktuatoreinheiten zugehörigen Spulenmittel aufweist. Auf diese Weise ist dann vorteilhaft der Anschluss- und Verkabelungsaufwand vermindert, zusätzlich lässt sich etwa weiterbildend und vorteilhaft der bügel- bzw. brückenartige Verbindungsabschnitt im Rahmen der Erfindung nutzen, um daran oder darin Zuleitungskabel (etwa auch vorteilhaft durch Einbettung geschützt) zu führen, so dass dann später bei der Montage der erfindungsgemäßen elektromagnetischen Stellvorrichtung lediglich noch ein einziger Steckerkontakt zu der gemeinsamen Anschluss- bzw. Steckereinheit erforderlich ist. Diese kann zudem vorteilhaft und erfindungsgemäß an der Verbindungseinheit (Verbindungsabschnitt) selbst ansitzen und z.B. mit dieser in einem herstellungstechnischen Spritzverfahren hergestellt werden.

Während die geometrische Realisierung der Verbindungseinheit zur erfindungsgemäßen Verbindung der mindestens zwei Aktuatoreinheiten prinzipiell beliebig sein kann, hat es sich gleichwohl als vorteilhaft herausgestellt, diese Verbindungseinheit jeweils an einem seitlichen bzw. Mantelabschnitt der Aktuatorgehäuse anzusetzen, unter Nutzung der vorbeschriebenen vorteilhaften (und gut automatisierbaren) Herstellungsverfahren. Abhängig von einem verwendeten Material und den geometrischen sowie Elastizitätsbedingungen hat es sich dabei als bevorzugt herausgestellt, eine axiale Erstreckung eines solchen bügel- bzw. bogenartigen Abschnitts, bezogen auf eine gleichermaßen axiale Erstreckung der damit verbundenen Gehäuse, auf nicht mehr als 40% zu wählen, bevorzugt kann diese Erstreckung auch geringer, bis zu weniger als 20%, betragen. Eine wiederum besonders bevorzugte Weiterbildung der Erfindung im Hinblick auf praktische Handhabungseigenschaften bei einer Montage der erfindungsgemäßen Vorrichtung am Einsatzort sieht vor, dass einem Paar einander benachbarter der Aktuatoreinheiten jeweils endseitig (stirnseitig) Griff-, Handhabungs- bzw. Flanschabschnitte zugeordnet sind. Diese stehen bevorzugt abschnittsweise radial vor, so dass eine Handhabung bzw. Betätigung auch mit einer Hand durch eine Montage- und Bedienperson ermöglicht ist. Gleichzeitig bilden diese weiter bevorzugt endseitig plan ausgebildeten Abschnitte eine definierte Oberkante (bzw. Oberfläche) der Vorrichtung, und eine weiter vorteilhaft quer zur axialen Richtung verlaufende Längskante der gegenüberstehenden Aktuatorgehäuse ermöglicht eine spaltartige Abstandsgestaltung, welche sowohl visuell ein konkretes Abstandsmaß beim (toleranzbehafteten) Einbau wiedergibt, als auch einen Verstellhub der Einzelaktuatoren zueinander begrenzt.

Im Ergebnis eignet sich die vorliegende Erfindung dann in herausragender Weise für die toleranzbehafteten Einbaubedingungen an einem Kraftfahrzeug-Verbrennungsmotor, die vorliegende Erfindung ist jedoch nicht auf diese erfindungsgemäße Verwendung beschränkt. Vielmehr ist grundsätzlich die Erfindung auf sämtliche Aktuatorstrukturen anwendbar, bei welchen eine kompakte, automatisiert herstellbare und gleichwohl flexibel im Hinblick auf Einbautoleranzen einsetzbare Anordnung aus einer Mehrzahl von Aktuatoreinheiten verbaut werden soll.

Weitere Vorteile, vorteilhafte Merkmale und Einzelheiten der Erfindung ergeben sich aus der nachfolgenden Beschreibung bevorzugter Ausführungsbeispiele sowie anhand der Zeichnungen; diese zeigen in:
- Fig. 1: eine Perspektivansicht auf die elektromagnetische Stellvorrichtung gemäß einem ersten Ausführungsbeispiel der Erfindung mit zwei Aktuatoreinheiten;
- Fig. 2: eine Seitenansicht auf die Vorrichtung gemäß Fig. 1;
- Fig. 3: eine axial um 90° gegenüber der Ansicht der Fig. 2 gedrehte Seitenansicht,
- Fig. 4: eine Draufsicht auf die Vorrichtung des Ausführungsbeispiels der Fig. 1 bis Fig. 3 aus der Richtung der gemeinsamen Anschluss- und Steckereinheit sowie einer gemeinsamen Endfläche, und
- Fig. 5: eine Unteransicht gegenüber der Ansicht der Fig. 4 um 180° gekippt, auf die Vorrichtung aus der Austrittsseite der jeweiligen Ankerstößel.

Die Figuren 1 bis 5 zeigen verschiedene Ansichten der elektromagnetischen Stellvorrichtung des ersten und bevorzugten Ausführungsbeispiels. Ein Paar von Aktuatoreinheiten 10, 12 ist dabei durch eine Brücke 14 als Toleranzausgleichsmittel (hier realisiert aus glasfaserverstärktem Polyamid, wie auch das Material der Aktuatorgehäuse 11, 13 der Einzelaktuatoren 10, 12 gewählt ist) verbunden, so, dass entsprechend toleranzbehafteten Einbau- und Eingriffsmaßen für Endabschnitte 16 von (in den jeweiligen Gehäusen 11, 13 geführten, nicht gezeigten Ankerstößeln) eine Passung bzw. ein passgenauer Zugriff auf gegenüberliegende Stellpartner ermöglicht ist. Im beschriebenen Einbaukontext sind diesem Stellpartner jeweils Stellnuten zum Ermöglichen einer Verbrennungsmotor-Nockenwellenverstellung zugeordnet.

Die Einzelaktuatoren 10, 12 sind etwa als elektromagnetische Stellvorrichtungen der in der DE 201 14 466 U1 beschriebenen Art aufgebaut, wobei diese Realisierungsform mit ankerseitigen Permanentmagneten, welche dann mit stationären Spulenmitteln in den Gehäusen 11 bzw. 13 zusammenwirken, lediglich exemplarisch ist und auch andere Realisierungsformen von elektromagnetischen Stellvorrichtungen vorgesehen sein können, welche in der gezeigten Weise ein Eingriffsende 16 eines Ankerstößels in der etwa in den Figuren 1 bis 3 gezeigten Art endseitig aus stationären Führungen 18 der jeweiligen Aktuatoren 10, 12 gesteuert heraustreiben.

Zusätzlich erkennbar sind in den jeweiligen Darstellungen seitliche Montageflansche 20, 22, für eine entsprechend beidseitige Montage, wobei prinzipiell das Vorsehen der erfindungsgemäßen Brücke 14 (Verbindungseinheit bzw. Verbindungsabschnitt) das Befestigen an der gezeigten Gesamtanordnung an lediglich einem dieser Flansche gestattet.

Wie insbesondere die Darstellungen der Figuren 1, 3, 4 verdeutlichen, sitzt benachbart des Aktuatorgehäuses 13 ein einstückig mit dem Bügel 14 gespritzter Stecker- bzw. Buchsenabschnitt 24. Exemplarisch gezeigte Anschlusskontakte 26 (Fig. 4) verdeutlichen, wie über diesen Anschluss die jeweils in den Gehäusen 11, 13 enthaltenen stationären Spulen, auch separat voneinander, bestromt und damit zum Antreiben der jeweiligen Ankerstößel angesteuert werden können.

Die Ansichten der Figuren 1, 4 verdeutlichen ferner, wie, axial gegenüberliegend einem Austrittsende der Ankerstößel-Eingriffsbereiche 16, die Anordnung auf der Stirnseite eines jeweiligen der Gehäuse 11, 13 plane Endabschnitte 26, 28 aufweist, welche, fluchtend, eine Endfläche oder, in der Seitenansicht von Fig. 2, Fig. 3, eine definierte Endkante der Vorrichtung ermöglichen.

In der Draufsicht (Fig. 4) wird zudem deutlich, wie diese Endabschnitte griffartige bzw. flanschartige Vorsprünge 30, 32 gegenüber den primär zylindrischen Gehäusen 11, 13 anbieten, so dass etwa aus der Richtung der Fig. 4 eine Montageperson mit einer Hand griffsicher die Anordnung fassen und etwa am Montageort mit einer Hand einsetzen kann. Die durch die jeweils zwischen den Abschnitten 30, 32 verlaufende gerade Kante - damit, in der Ansicht der Fig. 4, einen Spalt zwischen dem Paar von Aktuatoreinheiten ausbildend, verdeutlicht gleichermaßen visuell einen (dann toleranzbehafteten) Abstand im Einbauzustand.

Die Seitenansicht insbesondere der Fig. 3 verdeutlicht ein Dimensionsverhältnis der Brücke (Verbindungseinheit 14) gegenüber eine Streckung des polymeren Teils des Gehäuses (hier 13): Entsprechend den gewünschten Steifigkeits- und Elastizitätseigenschaften der (gemäß Fig. 5 einen Knickwinkel um etwa 20° beschreibenden) Brücke 14 erstreckt sich diese in eine Richtung parallel zur axialen Richtung (d.h. vertikal in Richtung der Figurenebene der Fig. 3) nur um etwa ca. 30% der Gesamtlänge, so dass auch hier eine Bauraumoptimierung stattfindet

## Patentansprüche

1. Elektromagnetische Stellvorrichtung mit einer Mehrzahl von jeweils einen Ankerstößel, relativ zu stationären Spulenmitteln auf eine Bestromung derselben entlang einer axialen Stößelrichtung bewegbar, aufweisenden Aktuatoreinheiten (10, 12),
die in jeweils zugeordneten Aktuatorgehäusen (11, 13) der Stellvorrichtung so aufgenommen sind, dass in einem Einbau- und/oder Montagezustand der elektromagnetischen Stellvorrichtung ein jeweiliger Endabschnitt (16) der Ankerstößel mit einem zuordenbaren Stellpartner gesteuert in Eingriff treten kann,
wobei die Mehrzahl der Aktuatoreinheiten mit einer bügel- und/oder brückenartigen Verbindungseinheit (14) der Stellvorrichtung aus polymerem Material so mechanisch verbunden ist,
dass die Aktuatorgehäuse durch Wirkung und entsprechend einer vorbestimmten Biegeeigenschaft und/oder Elastizität der Verbindungseinheit gegeneinander bewegbar sind, insbesondere in einer einer Ebene senkrecht zu einer Stößelrichtung der weiter bevorzugt zueinander achsparallel geführten Ankerstößel,
**dadurch gekennzeichnet, dass** die Stellvorrichtung eine für die Bestromung der Spulenmittel der Mehrzahl der Aktuatoreinheiten gemeinsame Anschluss- und/oder Steckereinheit (24) umfasst, die bevorzugt aus polymerem Material realisiert ist.

2. Vorrichtung nach Anspruch 1,
**dadurch gekennzeichnet,**
**dass** die Verbindungseinheit mit den polymeren Aktuatorgehäusen durch Verschweißen, Verkleben, Umspritzen oder als mit zumindestens einem der Aktuatorgehäuse einstückig realisierte Baugruppe verbunden ist.

3. Vorrichtung nach Anspruch 1,
**dadurch gekennzeichnet,**
**dass** die Anschluss- bzw. Steckereinheit (24) an der Verbindungseinheit (14) bevorzugt einstückig ansitzt.

4. Vorrichtung nach einem der Ansprüche 1 bis 3,
**dadurch gekennzeichnet,**
**dass** die Verbindungseinheit so ausgebildet ist, dass elektrische Zuleitungen für die Bestromung der Spulenmittel zumindest abschnittsweise in der oder durch die Verbindungseinheit (14) laufen.

5. Vorrichtung nach einem der Ansprüche 1 bis 4,
**dadurch gekennzeichnet,**
**dass** die Verbindungseinheit jeweils an einem seitlichen und/oder einem Mantelabschnitt der Aktuatorgehäuse, bevorzugt unlösbar angreift
und/oder eine Erstreckung parallel zur axialen Stellrichtung aufweist, die weniger als 50%, bevorzugt weniger als 30%, weiter bevorzugt weniger als 20%, einer minimalen Erstreckung eines der Aktuatorgehäuse parallel zur axialen Stellrichtung aufweist.

6. Vorrichtung nach einem der Ansprüche 1 bis 5,
**dadurch gekennzeichnet,**
**dass** einem Paar einander benachbarter der Aktuatoreinheiten, insbesondere an einem einem Stößelaustrittsende gegenüberliegenden Stirnbereich jeweiliger der Aktuatorgehäuse, Griff-, Handhabungs- und/oder Flanschabschnitte (30, 32) als Teil der Stellvorrichtung so zugeordnet sind,
**dass** diese einen Mindestabstand der Aktuatoreinheiten, insbesondere als zumindest abschnittsweise parallel verlaufenden Abstandsspalt, definieren und eine manuelle Handhabung der Stellvorrichtung durch Zugriff mit einer Hand ermöglichen.

7. Vorrichtung nach Anspruch 6,
**dadurch gekennzeichnet,**
**dass** die Griff-, Handhabungs- bzw. Flanschabschnitte (30, 32) als einstückig an ein jeweiliges der Aktuatorgehäuse angeformter, flacher und radial von dem Aktuatorgehäuse vorspringender Flanschabschnitt ausgestaltet sind.

8. Vorrichtung nach Anspruch 6 oder 7,
**dadurch gekennzeichnet,**
**dass** die Griff-, Handhabungs- bzw. Flanschabschnitte (30, 32) mit einer jeweiligen endseitigen Flachseite eine gemeinsame Endfläche der elektromagnetischen Stellvorrichtung bestimmen.

9. Verwendung der elektromagnetischen Stellvorrichtung nach einem der Ansprüche 1 bis 8, zur Montage an einem Verbrennungsmotor eines Kraftfahrzeugs zu dessen Nockenwellenverstellung.

## Claims

1. An electromagnetic positioning device comprising
a plurality of actuator units (10, 12) each comprising an armature plunger moveable along an axial plunger direction relative to stationary coil means in reaction to said coil means being energized,
said actuator units being accommodated in assigned actuator housings (11, 13) of the positioning device in such a manner that a respective end portion (16) of the armature plungers can engage with an assignable positioning partner in a controlled manner when the electromagnetic positioning device is in an installed and/or assembled state,
the plurality of actuator units being mechanically connected to a connection unit (14) of the positioning device in the shape of a bracket and/or bridge and made of polymeric material in such a manner that the actuator housings can be moved against one another by the action of and according to a predefined bending property and/or elasticity of the connection unit, in particular in a plane perpendicular to a plunger direction of the armature plungers, which are preferably guided axially parallel to one another,
**characterized in that**
the positioning device comprises a shared connector and/or plug unit (24) for the energization of the coil means of the plurality of actuator units, the connector and/or plug unit preferably being made of polymeric material.

2. The device according to claim 1,
**characterized in that**
the connection unit is connected to the polymeric actuator housings by welding, gluing, encapsulating or as an assembly which is realized integrally with at least one of the actuator housings.

3. The device according to claim 1,
**characterized in that**
the connector or plug unit (24) preferably sits integrally on the connection unit.

4. The device according to any one of claims 1 to 3,
**characterized in that**
the connection unit is configured in such a manner that electrical leads for the energization of the coil means run at least partially in or through the connection unit (14).

5. The device according to any one of claims 1 to 4,
**characterized in that**
the connection unit engages, preferably in a permanent manner, at a lateral and/or wall section of each actuator housing and/or, parallel to the axial positioning direction, said connection unit has an extent which is less than 50 %, preferably less than 30 %, more preferably less than 20 % of a minimum extent of one of the actuator housings parallel to the axial positioning direction.

6. The device according to any one of claims 1 to 5,
**characterized in that**
an adjacent pair of the actuator units are assigned grip, handle and/or flange sections (30, 32) as part of the positioning device, in particular at a front region of the respective actuator housings opposite a plunger outlet end, in such a manner that they define a minimum distance of the actuator units, in particular as a distance gap which runs at least partially parallel, and that they allow for a manual handling of the positioning device by access with one hand.

7. The device according to claim 6,
**characterized in that**
the grip, handle or flange sections (30, 32) are configured as a flat flange section which is formed integrally on a respective one of the actuator housings and which projects radially from the actuator housing.

8. The device according to claim 6 or 7,
**characterized in that**
the grip, handle or flange sections (30, 32) define a shared end face of the electromagnetic positioning device with a respective flat face at the end.

9. A use of the electromagnetic positioning device according to any one of claims 1 to 8 for installation on a combustion engine of a motor vehicle for phasing its camshaft.

## Revendications

1. Dispositif de positionnement électromagnétique comprenant
une pluralité d'unités d'actionneur (10, 12) comprenant chacune un poussoir d'induit qui peut être bougé le long d'un sens axial du poussoir par rapport à des moyens de bobine stationnaires en réponse à une alimentation électrique des moyens de bobine, les unités d'actionneur étant logées dans des boîtiers d'actionneur (11, 13) assignés respectifs du dispositif de positionnement de telle manière qu'une partie d'extrémité (16) respective des poussoirs d'induit peut venir en prise avec un partenaire de positionnement assignable de manière contrôlée à l'état installé ou monté du dispositif de positionnement électromagnétique,
la pluralité d'unités d'actionneur étant reliée mécaniquement à une unité de liaison (14) du dispositif de positionnement en forme d'étrier et/ou de pont et en matière polymère de telle manière que les boîtiers d'actionneur peuvent être bougés l'un contre l'autre par l'action et selon une propriété de flexion prédéterminée et/ou une élasticité de l'unité de liaison, notamment dans un plan perpendiculaire à un sens de poussoir des poussoirs d'induit, qui sont, de préférence, guidés de manière axialement parallèle l'un par rapport à l'autre,
**caractérisé en ce que**
le dispositif de positionnement comprend une unité de raccordement et/ou de fiche (24) commune pour l'alimentation électrique des moyens de bobine de la pluralité d'unités d'actionneur, l'unité de raccordement et/ou de fiche étant réalisée de préférence en matière polymère.

2. Dispositif selon la revendication 1,
**caractérisé en ce que**
l'unité de liaison est liée aux boîtiers d'actionneur polymères par soudage, collage, surmoulage ou comme module qui est réalisé en une pièce avec au moins un des boîtiers d'actionneur.

3. Dispositif selon la revendication 1,
**caractérisé en ce que**
l'unité de raccordement ou de fiche (24) forme, de préférence, une seule pièce avec l'unité de liaison (14).

4. Dispositif selon l'une quelconque des revendications 1 à 3,
**caractérisé en ce que**
l'unité de liaison est configurée de telle manière que des lignes électriques destinées à l'alimentation électrique des moyens de bobine sont situées dans ou passent par l'unité de liaison (14) au moins par sections.

5. Dispositif selon l'une quelconque des revendications 1 à 4,
**caractérisé en ce que**
l'unité de liaison vient en prise, de préférence de manière détachable, sur une section latérale et/ou périphérique du boîtier d'actionneur
et/ou que, parallèlement à la direction de positionnement axiale, l'unité de liaison a une étendue qui est moins de 50 %, de préférence moins de 30 %, plus préférentiellement moins de 20 % d'une étendue minimale d'un des boîtiers d'actionneur parallèlement à la direction de positionnement axiale.

6. Dispositif selon l'une quelconque des revendications 1 à 5,
caractérisé en ce
des parties de poignée, de manutention et/ou de bride (30, 32) sont assignées comme partie du dispositif de positionnement à une paire d'unités d'actionneur adjacentes, notamment sur une zone frontale des boîtiers d'actionneur respectifs qui est opposée à une extrémité de sortie du poussoir, de telle manière que les parties définissent une distance minimale des unités d'actionneur, notamment comme espace de distance qui s'étend parallèlement au moins en partie, et de telle manière que les parties permettent une manutention manuelle du dispositif de positionnement par accès d'une main.

7. Dispositif selon la revendication 6,
**caractérisé en ce que**
les parties de poignée, de manutention ou de bride (30, 32) sont réalisées comme partie de bride plate qui forme une seule pièce avec un boîtier d'actionneur respectif et qui fait saillie radialement à partir du boîtier d'actionneur.

8. Dispositif selon la revendication 6 ou la revendication 7,
**caractérisé en ce que**
les parties de poignée, de manutention ou de bride (30, 32) définissent une face d'extrémité commune du dispositif de positionnement électromagnétique avec un côté plat respectif du côté d'extrémité.

9. Usage d'un dispositif de positionnement électromagnétique selon l'une quelconque des revendications 1 à 8, destiné au montage sur un moteur à combustion d'un véhicule automobile pour son déphasage de l'arbre à cames.
